# EUROPÄISCHE PATENTSCHRIFT

(11) **EP 0 713 670 B1**
(45) Veröffentlichungstag und Bekanntmachung des Hinweises auf die Patenterteilung: **22.09.1999**
(21) Anmeldenummer: 95117709.6
(22) Anmeldetag: 09.11.1995
(51) Int. Cl.: A47L 5/36

(54) **Staubsauger**
Suction cleaner
Aspirateur

(30) Priorität: 22.11.1994 DE 4441557
(43) Veröffentlichungstag der Anmeldung: 29.05.1996
(73) Patentinhaber: BSH Bosch und Siemens Hausgeräte GmbH, 81669 München (DE)
(72) Erfinder: Lins, Felix, Dipl.-Ing., D-97618 Niederlauer (DE)
(74) Vertreter: Kessl, Josef

(56) Entgegenhaltungen:
- US-A- 3 618 297
- US-A- 5 050 264
- US-A- 5 095 579

## Beschreibung

Die Erfindung betrifft einen Staubsauger gemäß dem Oberbegriff des Anspruches 1.

Ein solcher Staubsauger ist durch die US-A-29 62 117 bekannt. Bei diesem Staubsauger ist ein erstes, das Gebläseaggregat enthaltende Gehäuseteil auf einem fahrbaren Traggestell montiert. Auf der dem Traggestell gegenüberliegenden freien Seite dieses ersten Gehäuseteils befinden sich zwei Strömungsöffnungen, von denen die eine mit der Einlaßöffnung des Gebläseaggregates und die andere mit dem am ersten Gehäuseteil vorgesehenen Saugstutzen des Staubsaugers verbunden ist. Auf das erste Gehäuseteil ist ein zweites Gehäuseteil aufgesetzt, welches einen Schmutzsammelraum und eine darin angeordnete Filtereinrichtung enthält. An dem zweiten Gehäuseteil sind ebenfalls zwei Strömungsöffnungen vorgesehen, die beim Aufsetzen des zweiten Gehäuseteils auf das erste Gehäuseteil mit dessen Strömungsöffnungen gekoppelt werden. Über die eine Strömungsöffnung tritt der Saugluftstrom in den Schmutzsammelraum ein und über die andere Strömungsöffnung wieder aus diesem aus, wobei der anderen Strömungsöffnung die Filtereinrichtung vorgeschaltet ist. Bei diesem bekannten Staubsauger kann das zweite Gehäuseteil nur auf das erste Gehäuseteil aufgesetzt werden.

Der Erfindung liegt die Aufgabe zugrunde, einen Staubsauger der eingangs beschriebenen Art so weiterzubilden, daß die beiden Gehäuseteile in beliebiger Folge miteinander verbunden werden können.

Die Lösung der gestellten Aufgabe gelingt nach der Erfindung durch die im Kennzeichen des Anspruchs 1 angegebenen Merkmale. Damit ist die Möglichkeit gegeben, das den Schmutzsammelraum enthaltende zweite Gehäuseteil gegebenenfalls auch unterhalb des das Gebläseaggregat enthaltenden ersten Gehäuseteiles anzuordnen. Dies ist besonders dann von Vorteil, wenn mit dem Staubsauger Feuchtigkeit bzw. nasser Schmutz aufgenommen werden soll. Es besteht somit auch die Möglichkeit, das erste, das Gebläseaggregat enthaltende Gehäuseteil mit zwei unterschiedlich ausgebildeten zweiten Gehäuseteilen, beispielsweise einem für trockene Schmutzaufnahme und einem für feuchte Schmutzaufnahme geeigneten Gehäuseteil zu kombinieren.

Aufgrund der Modulbauweise des ersten und zweiten Gehäuseteiles besteht die Möglichkeit auch ein weiteres, beispielsweise Zubehörteile oder dergl. aufnehmendes Gehäuseteil vorzusehen.

Die Verschlußteile für die auf der jeweils freien Seite des ersten bzw. zweiten Gehäuseteiles liegenden Strömungsöffnungen können vorteilhafterweise durch das Traggestell und das weitere Gehäuseteil gebildet werden. Damit erübrigen sich eigens für die Funktion des Verschließens der Strömungsöffnungen ausgebildete gesonderte Verschlußteile.

Der Zusammenbau der Gehäuseteile wird dadurch erleichtert, daß an den Gehäuseteilen deren richtige Stapellage zu dem jeweils anderen Gehäuseteils sichernde Ausrichtelemente vorgesehen sind.

Anhand von in der Zeichnung schematisch dargestellter Ausführungsbeispiele wird die Erfindung nachfolgend näher beschrieben. Es zeigt:
- FIG 1: einen aus drei Gehäuseteilen ausgebauten Staubsauger,
- FIG 2: eine Draufsicht des das Gebläseaggregat enthaltenden ersten Gehäuseteiles,
- FIG 3: eine Draufsicht des den Schmutzaufnahneraum enthaltenden zweiten Gehäuseteiles,
- FIG 4: eine Draufsicht eines weiteren, Zubehörteile aufnehmenden Gehäuseteiles,
- FIG 5: einen Staubsauger nach FIG 1 mit einer anderen Stapelfolge der drei Gehäuseteile,
- FIG 6: einen zwei Gehäuseteile aufweisenden Staubsauger,
- FIG 7: einen Staubsauger nach FIG 6 mit vertauschter Anordnung der beiden Gehäuseteile.

Mit 1 ist ein fahrbares Traggestell bezeichnet, auf dem ein erstes Gehäuseteil 2 angeordnet ist. Dieses erste Gehäuseteil 2 kann mittels geeigneter, lösbarer Spannklammern auf dem Traggestell 1 gehalten werden. Auf das erste Gehäuseteil 2 ist ein zweites Gehäuseteil 3 und auf dieses noch ein weiteres Gehäuseteil 4 aufgesetzt. Die Gehäuseteile 2 bis 4 werden untereinander zweckmäßigerweise ebenfalls mittels lösbarer Spannklammern miteinander verbunden.

Wie aus der FIG 2 erkennbar, ist in dem ersten Gehäuseteil 2 ein Gebläseaggregat 5 eingebaut, wobei durch in Achsrichtung vor und hinter dem Gebläseaggregat angeordnete Gitterwände 6 ein vorderer und ein hinterer Luftleitraum 7 und 8 gebildet sind. In der oberen und unteren Stirnwand 9 und 10 des ersten Gehäuseteiles 2 sind im Bereich der Luftleiträume 7 und 8 Strömungsöffnungen 11 ausgebildet.

Bei dem in FIG 3 gezeigten zweiten Gehäuseteil ist durch eine erste und zweite Zwischenwand 12 und 13 ein Schmutzaufnahmeraum 14 gebildet. In diesen Schmutzaufnahmeraum 14 kann beispielsweise ein Filterbeutel eingesetzt werden. Die erste Zwischenwand 12 ist so ausgebildet, daß der Saugluftstrom durch sie hindurchtreten kann. In dem neben dieser ersten Zwischenwand 12 liegenden ersten Seitenraum 15 kann ein Nachfilter 16 eingesetzt sein. In dem neben der zweiten Zwischenwand 13 liegenden zweiten Seitenraum 17 kann ebenfalls ein Nachfilter oder ein Schalldämpfungselement 18 angeordnet werden. Auch bei diesem zweiten Gehäuseteil 3 sind an der oberen und unteren Stirnwand 19 und 20 im Bereich der Seitenräume 15 und 17 Strömungsöffnungen 21 vorgesehen. Diese sind so angeordnet, daß sie sich im auf das erste Gehäuseteil 2 aufgesetzten Zustand des zweiten Gehäuseteiles 3 mit den Strömungsöffnungen 11 des ersten Gehäuseteiles 2 decken. Dabei sind die Strömungsöffnungen an ihren Mündungen so gestaltet, daß eine dichte Verbindung zwischen den Strömungsöffnungen 11 und 21 der beiden Gehäuseteile 2 und 3 gegeben ist. Da auf jeder Stirnwand 9,10 und 19,20 der beiden Gehauseteile 2 und 3 Strömungsöffnungen 11 und 21 vorgesehen sind, können diese Gehäuseteile 2 und 3 in ihrer Stapelfolge vertauscht werden, d.h. das erste Gehäuseteil 2 kann entweder räumlich unter oder über dem zweiten Gehäuseteil 3 angeordnet werden, wie dies in den Darstellungen der FIG 1 und 4 gezeigt ist.

Auf der jeweils freien Stirnwand 9 oder 10 bzw.19 oder 20 der beiden Gehäuseteile 2 und 3 werden die Strömungsöffnungen 11 und 21 durch das Traggestell 1 bzw. durch das weitere Gehäuseteil 4 verschlossen. Das weitere Gehäuseteil 4 dient zur Aufnahme von Zubehörteilen 22 des Staubsaugers. Damit die Gehäuseteile 2 bis 4 in beliebiger Stapelfolge zusammengebaut werden können, ist noch ein gesonderter Deckelteil 23 vorgesehen, welcher auf das jeweils oberste Gehäuseteil aufgesetzt wird.

Die FIG 6 und 7 zeigen jeweils einen aus nur einem ersten und zweiten Gehäuseteil 2 und 3 zusammengebauten Staubsauger. Dabei ist im einen Fall der das Gebläseaggregat 5 enthaltende erste Gehäuseteil 2 unter dem mit dem Schmutzaufnahmeraum 14 versehenen zweiten Gehäuseteil 3 und im anderen Fall über diesen zweiten Gehäuseteil 3 angeordnet. Die letztere Anordnung ist immer dann zweckmäßig, wenn das zweite Gehäuseteil 3 für die Aufnahme von feuchtem Schmutz oder von Schmutzflüssigkeit ausgebildet ist.

Der Aufbau des Staubsaugers aus einzelnen selbständigen Gehäuseteilen 2-4 bietet die Möglichkeit, sowohl ein für die Aufnahme von trockenem Schmutz als auch ein für die Aufnahme von feuchtem Schmutz geeignetes zweites Gehäuseteil 3 vorzusehen. Damit kann sich der Benutzer des Staubsaugers diesen entsprechend dem jeweiligen Bedarfsfall zusammenstellen.

Der Staubsauger arbeitet wie folgt: Über einen an dem den Schmutzaufnahmeraum 14 enthaltenden zweiten Gehäuseteil 3 vorgesehenen Einlaßstutzen 24 wird schmutzbeladene Luft eingesaugt. Durch einen im Staubaufnahmeraum 14 eingesetzten Filterbeutel wird der Schmutz aus dem Luftstrom ausgefiltert. Die Luft strömt dann durch die mit entsprechenden Öffnungen versehene erste Zwischenwand 12, durch das im ersten Seitenraum 15 befindliche Nachfilter 16 von hieraus weiter über die miteinander verbundenen Strömungsöffnungen 11 und 21 in den vorderen Luftleitraum 7 und von hier in das Gebläseaggregat 5. Aus dem Gebläseaggregat 5 tritt die Luft in den hinteren Luftleitraum 8 aus und strömt über die dort vorgesehenen Strömungsöffnungen 11 und 21 in den zweiten Seitenraum 17 des zweiten Gehäuseteiles 3, den sie nach Durchströmen des dort eingesetzten Schalldämpfungselementes 18 über in der Zeichnung nicht gesondert dargestellte Austrittsöffnungen verläßt.

Für das Saugen von feuchtem Schmutz bzw. von Flüssigkeit ist der Staubaufnahmeraum 14 so gestaltet, daß eine entsprechende Abscheidung der feuchten Schmutzpartikel bzw. der Flüssigkeit aus dem eingesaugten Luftstrom erfolgt. Der übrige Weg des Luftstromes verläuft genauso wie beim Saugen von trockenem Schmutz.

## Patentansprüche

1. Staubsauger, bei dem das den Saugluftstrom erzeugende Gebläseaggregat (5) in einem ersten Gehäuseteil (2) angeordnet ist, mit dem ein zweites die Funktionsteile für die Schmutzaufnahme und -abscheidung enthaltendes Gehäuseteil (3) in Stapelbauweise verbunden ist, wobei an beiden Gehäuseteilen (2 und 3) entsprechende Strömungsöffnungen (11 und 21) vorgesehen sind, die im verbundenen Zustand der beiden Gehäuseteile (2 und 3) strömungsmäßig miteinander gekoppelt sind, bei welchem Staubsauger ferner die beiden Gehäuseteile (2 und 3) auf einem Traggestell (1) angeordnet sind,
**dadurch gekennzeichnet**,
daß auf den beiden in Stapelrichtung einander gegenüberliegenden Seiten (9 und 10 bzw. 19 und 21) der Gehäuseteile (2 und 3) Strömungsöffnungen (11 und 21) vorgesehen sind, wobei im gestapelten Zustand der beiden Gehäuseteile (2 und 3) die jeweils auf der freien Seite (9 oder 10 bzw. 19 oder 20) des betreffenden Gehäuseteiles (2 bzw. 3) liegenden Strömungsöffnungen (11 bzw. 21) durch Verschlußteile (1 bzw. 4) abgedeckt sind.

2. Staubsauger nach Anspruch 1,
**dadurch gekennzeichnet**,
daß mindestens ein weiteres, Zubehörteile (22) oder dergleichen aufnehmendes Gehäuseteil (4) vorgesehen ist.

3. Staubsauger nach Anspruch 1 oder 2,
**dadurch gekennzeichnet**,
daß einerseits das Traggestell (1) und andererseits das weitere Gehäuseteil (4) die Verschlußteile für die Strömungsöffnungen (11 und 21) bilden.

4. Staubsauger nach einem der vorhergehenden Ansprüche,
**dadurch gekennzeichnet**,
daß an den Gehäuseteilen (2-4) deren richtige Stapellage zu dem jeweils anderen Gehäuseteil (2-4) sichernde Ausrichtelemente vorgesehen sind.

## Claims

1. Vacuum cleaner in which the blower unit (5) producing the suction air is arranged in a first housing part (2), with which a second housing part (3) containing the functional parts for the dirt pick up and separation is connected in the manner of a stack, wherein corresponding flow openings (11 and 21) are provided at both housing parts (2 and 3) and are coupled together in terms of flow in the connected state of the two housing parts (2 and 3), in which vacuum cleaner moreover the two housing parts (2 and 3) are arranged on a carrier frame (1), characterised in that flow openings (11 and 21) are provided on the two sides (9 and 10 or 19 and 21) of the housing parts (2 and 3) which lie opposite one another in the stacking direction, wherein in the stacked state of the two housing parts (2 and 3) the flow openings (11 or 21) respectively lying on the free side (9 or 10; 19 or 20) of the relevant housing part (2 or 3) are covered by closure parts (1 or 4).

2. Vacuum cleaner according to claim 1, characterised in that at least one further accessory (22) or housing part (4) receiving the same is provided.

3. Vacuum cleaner according to claim 1 or 2, characterised in that the carrier frame (1) on the one hand and the further housing part (4) on the other hand form the closure parts for the flow openings (11 and 21).

4. Vacuum cleaner according to one of the preceding claims, characterised in that provided at the housing parts (2 to 4) are aligning elements securing the correct stacking position thereof relative to the respective other housing part (2 to 4).

## Revendications

1. Aspirateur dans lequel l'agrégat soufflant (5) produisant le courant d'air d'aspiration est situé dans une première partie de boîtier (2) à laquelle est reliée, d'une manière formant un empilement, une deuxième partie de boîtier (3) contenant les éléments fonctionnels pour la réception et la séparation de la saleté, les deux parties de boîtier (2 et 3) étant pourvues d'ouvertures d'écoulement (11 et 21) correspondantes qui, dans l'état assemblé des deux parties de boîtier (2 et 3), sont couplées d'une manière permettant un écoulement, aspirateur dans lequel les deux parties de boîtier (2 et 3) sont situées, en outre, sur un cadre porteur (1),
caractérisé en ce que l'on prévoit des ouvertures d'écoulement (11 et 21) sur les deux côtés (9 et 10 resp. 19 et 21) des parties de boîtier (2 et 3) situés l'un en face de l'autre dans la direction d'empilement, les ouvertures d'écoulement (11 resp. 21) situées à chaque fois sur le côté libre (9 ou 10 resp. 19 ou 20) de la partie de boîtier concernée (2 resp. 3) étant couvertes, dans l'état empilé des deux parties de boîtier (2 et 3), par des éléments de fermeture (1 resp. 4).

2. Aspirateur selon la revendication 1, caractérisé en ce que l'on prévoit au moins une partie de boîtier supplémentaire (4) contenant des accessoires (22) ou éléments similaires.

3. Aspirateur selon l'une des revendications 1 ou 2, caractérisé en ce que le cadre porteur (1) d'une part et l'autre partie de boîtier (4) d'autre part, forment les éléments de fermeture pour les ouvertures d'écoulement (11 et 21).

4. Aspirateur selon l'une des revendications précédentes, caractérisé en ce que les parties de boîtier (2-4) sont pourvues d'éléments d'alignement assurant leur position correcte dans l'empilement par rapport à l'autre partie de boîtier (2-4) respective.
